# EUROPÄISCHE PATENTSCHRIFT

(11) **EP 1 148 204 B1**
(45) Veröffentlichungstag und Bekanntmachung des Hinweises auf die Patenterteilung: **19.07.2006**
(21) Anmeldenummer: 00108655.2
(22) Anmeldetag: 20.04.2000
(51) Int. Cl.: E06B 9/11, E06B 9/58

(54) **Korpuselement mit Rolladen**
Item of furniture with tambour door
Meuble avec volet roulant

(43) Veröffentlichungstag der Anmeldung: 24.10.2001
(73) Patentinhaber: bulthaup GmbH & Co. Küchensysteme, 84155 Bodenkirchen (Aich) (DE)
(72) Erfinder: Langer, Otto, 84494 Neumarkt-St. Veit (DE); Haberl, Thomas, 85356 Freising/Attaching (DE); Neumann, Rene, 84149 Eberspoint (DE)
(74) Vertreter: Laufhütte, Dieter

(56) Entgegenhaltungen:
- EP-A- 0 697 494
- EP-A- 0 834 641
- DE-U- 29 714 158
- FR-A- 2 737 751

## Beschreibung

Die vorliegende Erfindung betrifft ein Korpuselement mit Rolladen, durch den das Korpuselement wenigstens teilweise verschließbar ist, wobei das Korpuselement oder der Rolladen Führungen und das andere der Elemente Führungselemente aufweist, die in den Führungen bewegbar aufgenommen sind, wobei die Krümmungsradien der Führungen wenigstens teilweise ≤50 mm betragen und die Führungselemente in ihrer Höhe und in ihrer sich in Bewegungsrichtung des Rollladens erstreckenden Länge derart ausgeführt sind, dass der Rollladen um Krümmungsradien von ≤50 mm bewegbar ist, wobei der Rollladen Lamellen aufweist.

Derartige Korpuselemente sind in unterschiedlichen Ausführungsformen bekannt. Im allgemeinen weist das Korpuselement eine Führungsnut auf, in der entsprechend Führungselemente des Rolladens, die beispielsweise als Schlitten, Rollen oder Walzen ausgeführt sein können, bewegbar angeordnet sind. Derartige Korpuselemente sind beispielsweise in Form von Schränken, Borden oder auch Kombinationen von Borden und Leisten bekannt.

Die Rolläden dienen dazu, die gattungsgemäßen Korpuselemente zu verschließen und dem Benutzer die Möglichkeit zu geben, die Korpuselemente leicht und problemlos zu öffnen, wobei im Gegensatz zu der Anordnung von Türen oder Klappen bei der Verwendung von Rolläden ein verhältnismäßig geringer Platzbedarf benötigt wird. Die Rolläden gattungsgemäßer Korpuselemente können je nach gewünschtem Anwendungsbereich vertikal oder auch horizontal bewegbar ausgeführt sein, wobei die Führungen des Korpuselementes entsprechend angeordnet sind. Vorbekannten Korpuselementen ist es nachteilig, daß die Rolläden aufgrund der Gestaltung der Führungselemente nur um verhältnismäßig große Krümmungsradien geführt werden können, was bei begrenztem Platzbedarf die Anzahl möglicher Anordnungen und Profilformen limitiert.

Aus der FR-A-2737751 ist ein Korpuselement gemäß dem Oberbegriff des Patentanspruchs 1 bekannt. Die den Rollladen bildenden Lamellen sind derart ausgeführt, dass der Rollladen zwar durch kleine Krümmungsradien der Führung geführt werden kann, dass dies jedoch nur für konvexe Krümmungen gilt. Da der Rollladen nur durch konvexe Krümmungen geführt werden kann, ergibt sich der Nachteil, dass die Anzahl der möglichen Einsatzgebiete entsprechend begrenzt ist.

Es ist daher die Aufgabe der vorliegenden Erfindung, ein gattungsgemäßes Korpuselement dahingehend weiterzubilden, daß dieses auch bei geringem Platzangebot eine Vielzahl von Profilformen und Anwendungsgebieten eröffnet.

Diese Aufgabe wird ausgehend von einem gattungsgemäßen Korpuselement gemäß dem Oberbegriff des Anspruchs 1 dadurch gelöst, daß jeweils zwei benachbarte Lamellen derart miteinander in Verbindung stehen und eine derartige Profilform aufweisen, dass die Lamellen gegeneinander so verschwenkbar ausgeführt sind, dass der Rollladen sowohl um konvexe als auch um konkave Krümmungen bewegbar ist. Dabei sind die Führungselemente üblicherweise am Rolladen angeordnet und in einer entsprechenden Führungsnut des Korpuselementes bewegbar aufgenommen. Durch die erfindungsgemäße Dimensionierung der Führungselemente wird es möglich, auch kleine Krümmungsradien zu realisieren, was entsprechend auf geringem Raum die Gestaltung vielfältiger Profilformen ermöglicht.

Besonders vorteilhaft ist es, wenn die Krümmungsradien der Führungen wenigstens teilweise ≤ 25 mm betragen und die Führungselemente in ihrer Höhe und in ihrer sich in Bewegungsrichtung des Rolladens erstreckenden Länge derart ausgeführt sind, daß der Rolladen um Krümmungsradien von ≤ 25 mm bewegbar ist.

Besonders vorteilhaft ist es, wenn die Führung als Führungsnut ausgeführt ist. Die Führungsnut kann erfindungsgemäß entweder in dem Korpuselement oder auch auf dem Rolladen ausgeführt sein. Üblicherweise befindet sich die Führungsnut in dem Korpuselement.

Die Führungsnut kann einen T- oder L-förmigen Querschnitt aufweisen. Selbstverständlich sind auch beliebige andere Nutformen denkbar.

Das Korpuselement kann durch Borde, Leisten, ein Schrankelement oder Kombinationen dieser Elemente gebildet werden. Beispielsweise kann ein Korpuselement durch zwei parallel angeordnete Borde gebildet werden, die durch einen erfindungsgemäßen Rolladen verschließbar sind. Ebenso ist es möglich, daß der Rolladen in Führungen aufgenommen ist, von denen eine in einer Leiste und die andere in einem Bord angeordnet ist. Dabei ist es je nach Anordnung der Borde bzw. Leisten bzw. der Ausführung des Schrankelementes möglich, die Rolläden vertikal oder auch horizontal anzuordnen. Werden beispielsweise zwei horizontal verlaufende parallel angeordnete Borde verwendet, die durch ein entsprechend seitlich bzw. horizontal verschiebbaren Rolladen verschließbar sind, ist es erfindungsgemäß möglich im Endbereich der Borde den Rolladen um einen entsprechend geringen Radius zu führen, was eine platzsparende Ausführung des erfindungsgemäßen Korpuselementes gestattet.

In weiterer Ausgestaltung der vorliegenden Erfindung ist vorgesehen, daß der Rollladen Lamellen aufweist, die in ihren beiden Endbereichen Endkappen aufweisen, die die Führungselemente umfassen. Die Führungselemente können Schlitten, Rollen oder Walzen sein.

Besonders vorteilhaft ist es, wenn das Korpuselement Führungen oder Führungselemente aufweist, von denen wenigstens eine auf einer anderen Seite als den einander zugewandten Innenseiten des Korpuselementes angeordnet ist. Hierdurch wird eine Anordnung möglich, bei der die Führung des Korpuselementes, beispielsweise eine Führungsnut, nicht auf der sichtbaren Innenseite des Korpuselementes angeordnet ist. Dadurch ergibt sich nicht nur ein verbesserter optischer Eindruck aufgrund der nicht sichtbaren Nut, sondern zudem läßt sich ein harmonisches Fugenbild sowie eine optimale Frontintegration realisieren. Ferner ist es dadurch möglich, den Boden des Korpuselementes vollständig zu verdecken.

Die Führungen oder Führungselemente können auf der Korpusfront- oder Korpusaußenseite angeordnet sein.

In weiterer Ausgestaltung der vorliegenden Erfindung ist vorgesehen, daß eine oder beide Wangen und/oder die Deckplatte und/oder der Boden oder alle Bestandteile des Korpuselementes wenigstens teilweise hohl ausgeführt sind und sich die Führung oder die Führungselemente in den Hohlraum erstrecken. Durch eine derartige Ausführung wird durch den geöffneten Rolladen kein zusätzlicher Platz beansprucht, da dieser erfindungsgemäß in dem Hohlraum aufgenommen werden kann.

Erfindungsgemäß ist vorgesehen, dass der Rolladen Lamellen aufweist, die derart gegeneinander verschwenkbar ausgeführt sind, daß der Rolladen sowohl um konvexe als auch um konkave Krümmungen bewegbar ist. Durch einen derartigen Rolladen, der einerseits geringe Krümmungsradien zuläßt und andererseits die Krümmung sowohl um konvexe als auch um konkave Biegungen erlaubt, wird eine entsprechend große Vielzahl möglicher Anwendungsgebiete eröffnet.

Besonders vorteilhaft ist es, wenn der Rolladen Lamellen aufweist, die auf ihrer Innenseite zwei im Querschnitt teilkreisförmige Ausnehmungen aufweisen, in die ein Verbindungselement eingreift, das in den Ausnehmungen verschwenkbar angeordnet ist.

In weiterer Ausgestaltung der vorliegenden Erfindung ist vorgesehen, daß der Rollladen Lamellen aufweist und jede der Lamellen eine Abdeckung umfaßt, die an eine benachbarte Lamelle angrenzt, wobei der Abstand der Abdeckung von der benachbarten Lamelle bei gekrümmter und bei geradliniger Anordnung der Lamellen im wesentlichen konstant bleibt. Hierdurch wird wirksam verhindert, daß bei Anordnung der Lamellen in einer gekrümmten Nut Spalte entstehen, die ein mögliches Verletzungsrisiko beim Eingreifen mit sich bringen.

Weitere Vorteile und Einzelheiten der vorliegenden Erfindung werden anhand eines in der Zeichnung dargestellten Ausführungsbeispiels näher erläutert. Es zeigen:
- Fig. 1:: Eine perspektivische Ansicht eines Rolladens, der in einer Führungsnut eines erfindungsgemäßen Korpuselementes aufgenommen ist,
- Fig. 2:: eine Draufsicht auf Rolladen und Führungsnut gemäß Fig. 1,
- Fig. 3:: schematische Darstellungen von Querschnitten von Eckschränken, die mittels eines Verschlußelementes verschließbar sind,
- Fig. 4:: eine schematische Längsschnittdarstellung und eine perspektivische Ansicht eines Korpuselementes mit Hohlraum, in dem ein Rolladen aufnehmbar ist,
- Fig. 5:: schematische Darstellungen von Korpuselementen mit auf der Front- oder Außenseite angeordneten Führungsnuten,
- Fig. 6:: eine schematische Darstellung eines Korpuselementes mit innenliegender Führungsnut,
- Fig. 7:: eine Querschnittsansicht eines Rolladens sowie der Führungsnut gemäß Fig. 1,
- Fig. 8:: eine Längsschnittansicht gemäß Linie A-A in Fig. 7,
- Fig. 9:: eine Längsschnittansicht gemäß Linie B-B in Fig. 7,
- Fig. 10:: eine Detaildarstellung von Detail C in Fig. 8,
- Fig. 11:: eine Detaildarstellung von Detail D in Fig. 7 und
- Fig. 12:: eine Längsschnittdarstellung durch einen Rolladen mit Führungsnut eines Korpuselementes, wobei die Führungselemente als Walzen oder Rollen ausgeführt sind.

Fig. 1 zeigt in einer perspektivischen Darstellung ein erfindungsgemäßes Korpuselement 10. Das Korpuselement 10 weist auf seiner Außenseite 104 die Nut 11 auf, in der Führungselemente des Rolladens 20 bzw. der diesen bildenden Lamellen 24 verschiebbar aufgenommen sind. Die Lamellen 24 weisen in ihren Endbereichen Endkappen 26 auf, die die in der Nut 11 aufgenommenen Führungselemente umfassen.

Die Höhe und die Länge der in Fig. 1 nicht dargestellten Führungselemente ist findungsgemäß derart ausgeführt, daß der Rolladen 20 um Radien geführt werden kann, die ≤ 50 mm, vorzugsweise ≤ 25 mm betragen. Hierdurch wird es möglich, neue Profilformen derartiger Rolladen zu realisieren und neue Anwendungsgebiete zu erschließen.

Fig. 2 zeigt den Rolladen gemäß Fig. 1 in einer Draufsicht. Die mit den Endkappen 26 verbundenen Führungselemente sind in Fig. 2 durch diese verdeckt und in der Nut 11 bewegbar aufgenommen. Aus Fig. 2 wird deutlich, daß die Nut 11 sich nicht auf der Innenseite des Korpuselementes 10, sondern auf dessen Außenseite 104 erstreckt. Grundsätzlich ist es ebenso möglich, daß die Führungselemente auf dem Korpuselement 10 und die Führung bzw. Führungsnut auf dem Rolladen 20 angeordnet ist.

Fig. 3 zeigt schematische Schnittdarstellungen von Eckschränken 16. Diese sind durch den Rolladen 20 verschließbar ausgeführt, wobei dieser erfindungsgemäß um sehr geringe Radien sowohl konkav als auch konvex geführt werden kann.

Fig. 4 zeigt ein Ausführungsbeispiel, bei dem das Korpuselement 10 einen Hohlraum 106 aufweist. Es können eine oder beide Wangen, die Deckplatte, der Boden oder auch beliebige andere Bestandteile des Korpuselementes hohl ausgeführt sein. Der Rolladen 20 ist auf der Außenseite des Korpuselementes 10 geführt und kann im geöffneten Zustand in dem Hohlraum 106 aufgenommen werden, was eine besonders platzsparende Anordnung erlaubt. Hierbei ermöglicht die erfindungsgemäße Ausführung der Führungselemente sowie der Lamellen 24 einen geringen Krümmungsradius des Rolladens 20.

Die Fig. 5 und 6 zeigen schematische Darstellungen der Anordnung der Nut 11. Gemäß Fig. 5, oben ist diese auf der Frontseite 102 eines Korpuselementes 10 angeordnet. Ebenso ist es denkbar, diese gemäß Fig. 5, mittlere und untere Abbildung, auf der Außenseite 104 vorzusehen. Die Außenseite 104 kann gemäß Fig. 5, mittlere Abbildung, zurückversetzt sein. Die Ausgestaltungen gemäß Fig. 5 haben den Vorteil, daß sich ein günstiges Fugenbild und eine optimale Frontintegration realisieren lassen. Hinzu kommt, daß die Bodenplatte des Korpuselementes 10 abdeckbar ist. Ein weiterer Vorteil ergibt sich daraus, daß die Nut nicht auf der Innenseite des Korpuselementes 10 angeordnet ist, was eine entsprechende Verschmutzung der Nut 11 ausschließt und zum anderen einen günstigen optischen Eindruck vermittelt. Fig. 6 zeigt eine schematische Darstellung des Korpuselementes 10, bei dem die Nut 11 auf der Innenseite angeordnet ist.

Fig. 7 zeigt den Rolladen 20 sowie das Korpuselement 10 in einer Querschnittsansicht. Hierbei wird ersichtlich, daß die Endkappen 26 den Schlitten 22 aufweisen, der in der Nut 11 bewegbar aufgenommen ist. Die Nut 11 ist auf der Außenseite 104 des Korpuselementes 10 angeordnet. Auf diese Weise wird die Innenseite des Korpuselementes 10 sowie dessen Frontseite 102 durch den geschlossenen Rolladen 20 verdeckt. Die als Führungselemente ausgeführten Schlitten 22 sind erfindungsgemäß derart dimensioniert, daß die Bewegung des Rolladens 20 um Krümmungsradien von ≤ 50 mm ermöglicht wird.

Fig. 8 zeigt eine Längsschnittdarstellung gemäß der Schnittlinie A-A in Fig. 7. Hieraus ist ersichtlich, daß jede der Lamellen 24 einen Schlitten 22 aufweist, der bewegbar in der Nut 11 angeordnet ist. Die Lamellen 24 weisen teilkreisförmige Ausnehmungen 28 auf, die zur Aufnahme eines Verbindungselementes dienen.

Die Anordnung des Verbindungselementes 30 wird aus Fig. 9 ersichtlich. Hier sind Lamellen 24 dargestellt, von denen jede zwei sich in Längsrichtung der Lamelle 24 erstreckende teilkreisförmige Ausnehmungen 28 aufweist. In je eine dieser Ausnehmungen 28 greift das Verbindungselement 30 ein, das ein Lösen der Lamellen 24 voneinander verhindert und gewährleistet, daß die Lamellen zueinander verschwenkbar angeordnet sind. Ein Vorteil einer derartigen Verbindung der Lamellen 24 besteht darin, daß deren Abstand unabhängig vom Krümmungsradius der Nut 11 stets konstant bleibt. Hierdurch wird eine mögliche Verletzung durch Eingreifen in einen zwischen den Lamellen 24 befindlichen Spalt verhindert.

Fig. 10 zeigt in einer vergrößerten Ansicht Detail C gemäß Fig. 8. Hieraus wird nochmals die Anordnung der Schlitten 22 sowie der Lamellen 24 und der teilkreisförmigen Ausnehmungen 28 verdeutlicht. Die Schlitten 22 weisen erfindungsgemäß eine Höhe H sowie eine sich in Bewegungsrichtung des Rolladens 20 erstreckende Länge L auf, die die Führung des Rolladens um Krümmungsradien von ≤ 50 mm ermöglicht. Die Länge L' der Lamellen liegt bei ≤ 15 mm.

Fig. 11 zeigt in vergrößerter Darstellung Detail D gemäß Fig. 7. Man erkennt, daß der Rolladen 20 bzw. die diesen bildenden Lamellen 24 die Frontseite 102 des Korpuselementes 10 verdecken und auf der Außenseite 104 des Korpuselementes 10 in der Nut 11 geführt sind. Die Führung erfolgt mittels des Schlittens 12, der an der Endkappe 26 angeordnet ist. Die Endkappe 26 kann fest mit der Lamelle 24 oder auch von dieser lösbar ausgeführt sein.

Fig. 12 zeigt eine weitere Ausführungsform des Rolladens 20. Hier sind ineinandergreifende Lamellen 24, 24' vorgesehen, wodurch die Anordnung separater Verbindungselemente 30 überflüssig wird. Die Lamellen 24, 24' sind zueinander derart verschwenkbar angeordnet, daß sowohl konvexe als auch konkave Krümmungsradien der Nut 11 realisierbar sind. Die Lamellen 24, 24' stehen jeweils mit Walzen 23 in Verbindung, die in der Nut 11 rotierbar geführt sind. Die Lamellen 24, 24' weisen Abdeckungen 29 auf, die an jeweils benachbarte Lamellen 24' angrenzen, wobei der Abstand der Abdeckung 29 von den benachbarten Lamellen 24' bei gekrümmter und bei geradliniger Anordnung der Lamellen 24, 24' im wesentlichen konstant bleibt. Hierdurch wird ein versehentliches Eingreifen in einen Spalt zwischen zwei Lamellen 24, 24' verhindert. Die Anordnung der Lamellen gemäß Fig. 12 ermöglicht erfindungsgemäß ebenfalls sehr geringe Krümmungsradien von ≤ 50 mm.

Neben den aus den Fig. 1-12 ersichtlichen Ausführungen der Lamellen 24 sind beliebige andere Querschnittsformen der Lamellen, wie z.B. runde, ovale, langgestreckte oder auch stabförmige Querschnitte, realisierbar.

## Patentansprüche

1. Korpuselement (10) mit Rolladen (20), durch den das Korpuselement (10) wenigstens teilweise verschließbar ist, wobei das Korpuselement (10) oder der Rolladen (20) Führungen und das andere der Elemente Führungselemente aufweist, die in den Führungen bewegbar aufgenommen sind, wobei die Krümmungsradien der Führungen wenigstens teilweise ≤ 50 mm betragen und die Führungselemente in ihrer Höhe (H) und in ihrer sich in Bewegungsrichtung des Rolladens (20) erstreckenden Länge (L) derart ausgeführt sind, daß der Rolladen (20) um Krümmungsradien von ≤50 mm bewegbar ist, wobei der Rolladen (20) Lamellen (24, 24') aufweist,
**dadurch gekennzeichnet,**
**dass** jeweils zwei benachbarte Lamellen (24, 24') derart miteinander in Verbindung stehen und eine derartige Profilform aufweisen, dass die Lamellen (24, 24') gegeneinander so verschwenkbar ausgeführt sind, daß der Rolladen (20) sowohl um konvexe als auch um konkave Krümmungen bewegbar ist.

2. Korpuselement (10) nach Anspruch 1, **dadurch gekennzeichnet, daß** die Krümmungsradien der Führungen wenigstens teilweise ≤ 25 mm betragen und die Führungselemente in ihrer Höhe (H) und in ihrer sich in Bewegungsrichtung des Rolladens (20) erstreckenden Länge (L) derart ausgeführt sind, daß der Rolladen (20) um Krümmungsradien von ≤ 25 mm bewegbar ist.

3. Korpuselement (10) nach einem oder mehreren der Ansprüche 1 bis 2, **dadurch gekennzeichnet, daß** die Führung als Führungsnut (11) ausgeführt ist.

4. Korpuselement (10) nach Anspruch 3, **dadurch gekennzeichnet, daß** die Führungsnut (11) einen T- oder L-förmigen Querschnitt aufweist.

5. Korpuselement nach einem oder mehreren der Ansprüche 1 bis 4, **dadurch gekennzeichnet, daß** das Korpuselement (10) durch Borde (12), Leisten (14), ein Schrankelement (16) oder Kombinationen dieser Elemente (12, 14, 16) gebildet wird.

6. Korpuselement (10) nach einem oder mehreren der Ansprüche 1 bis 5, **dadurch gekennzeichnet, daß** der Rolladen (20) Lamellen (24) aufweist, die in ihren beiden Endbereichen Endkappen (26) aufweisen, die die Führungselemente umfassen.

7. Korpuselement (10) nach einem oder mehreren der Ansprüche 1 bis 6, **dadurch gekennzeichnet, daß** die Führungselemente Schlitten (22), Rollen oder Walzen (23) sind.

8. Korpuselement (10) nach einem oder mehreren der Ansprüche 1 bis 7, **dadurch gekennzeichnet, daß** das Korpuselement (10) Führungen oder Führungselemente aufweist, von denen wenigstens eine auf einer anderen Seite als den einander zugewandten Innenseiten des Korpuselementes (10) angeordnet ist.

9. Korpuselement (10) nach Anspruch 8, **dadurch gekennzeichnet, dass** die Führungen oder Führungselemente auf der Korpusfront- (102) oder Korpusaußenseite (104) angeordnet sind.

10. Korpuselement (10) nach einem oder mehreren der Ansprüche 1 bis 9, **dadurch gekennzeichnet, daß** eine oder beide Wangen und/oder die Deckplatte und/oder der Boden oder alle Bestandteile des Korpuselementes (10) wenigstens teilweise hohl ausgeführt sind und sich die Führung oder die Führungselemente in den Hohlraum (106) erstrecken.

11. Korpuselement (10) nach einem oder mehreren der Ansprüche 1 bis 10, **dadurch gekennzeichnet, daß** der Rolladen (20) Lamellen (24) aufweist, die auf ihrer Innenseite zwei im Querschnitt teilkreisförmige Ausnehmungen (28) aufweisen, in die ein Verbindungselement (30) eingreift, das in den Ausnehmungen (28) verschwenkbar angeordnet ist.

12. Korpuselement (10) nach einem oder mehreren der Ansprüche 1 bis 11, **dadurch gekennzeichnet, daß** der Rolladen (20) Lamellen (24) aufweist und jede der Lamellen (24, 24') eine Abdeckung (29) umfaßt, die an eine benachbarte Lamelle (24') angrenzt, wobei der Abstand der Abdeckung (29) von der benachbarten Lamelle (24') bei gekrümmter und bei geradliniger Anordnung der Lamellen (24, 24') im wesentlich konstant bleibt.

## Claims

1. A carcass member (10) comprising a shutter (20) by which the carcass member (10) can be at least partially closed, wherein the carcass member (10) or the shutter (20) has guides and the other of the members has guide elements which are movably received in the guides, wherein the radii of curvature of the guides amount at least partially to ≤ 50 mm and the guide elements are designed in their height (H) and in their length (L) extending in the direction of movement of the shutter (20) such that the shutter (20) is movable around radii of curvature of ≤ 50 mm, with the shutter (20) having lamellae (24, 24'),
**characterised in that**
two respective adjacent lamellae (24, 24') are connected to one another and have a profile shape such that the lamellae (24, 24') are made to be pivotal with respect to one another such that the shutter (20) is movable both around convex and concave curvatures.

2. A carcass member (10) in accordance with claim 1, wherein the radii of curvature of the guides amount at least partially to ≤ 25 mm and the guide elements are designed in their height (H) and in their length (L) extending in the direction of movement of the shutter (20) such that the shutter (20) is movable around radii of curvature of ≤ 25 mm.

3. A carcass member (10) in accordance with one or more of claims 1 to 2, wherein the guide is made as a guide groove (11).

4. A carcass member (10) in accordance with claim 3, wherein the guide groove (11) has a T-shaped or L-shaped cross-section.

5. A carcass member (10) in accordance with one or more of claims 1 to 4, wherein the carcass member (10) is formed by boards (12), rails (14), a cupboard element (16) or combinations of these elements (12, 14, 16).

6. A carcass member (10) in accordance with one or more of claims 1 to 5, wherein the shutter (20) has lamellae (24) which have end caps (26) in their two end regions which encompass the guide elements.

7. A carcass member (10) in accordance with one or more of claims 1 to 6, wherein the guide elements are sliders (22), rollers or rolls (23).

8. A carcass member (10) in accordance with one or more of claims 1 to 7, wherein the carcass member (10) has guides or guide elements of which at least one is arranged on a different side to the inner sides of the carcass member (10) facing one another.

9. A carcass member (10) in accordance with claim 8, wherein the guides or guide elements are arranged on the carcass front side (102) or on the carcass outside (104).

10. A carcass member (10) in accordance with one or more of claims 1 to 9, wherein one or both cheeks and/or the cover plate and/or the base or all components of the carcass member (10) are made at least partially hollow and the guide or the guide elements extend into the hollow space (106).

11. A carcass member (10) in accordance with one or more of claims 1 to 10, wherein the shutter (20) has lamellae (24) which have two recesses (28) at their inner side which are of part-circle shape in cross-section and into which a connection element (30) engages which is pivotally arranged in the recesses (28).

12. A carcass member (10) in accordance with one or more of claims 1 to 11, wherein the shutter (20) has lamellae (24) and each of the lamellae (24, 24') comprises a cover (29) which bounds an adjacent lamella (24'), wherein the spacing of the cover (29) from the adjacent lamella (24') remains substantially constant with a curved and with a straight-line arrangement of the lamellae (24, 24').

## Revendications

1. Elément formant corps (10) pourvu d'un volet roulant (20) susceptible de refermer au moins partiellement l'élément formant corps (10), l'élément formant corps (10) ou le volet roulant (20) comprenant des guidages et l'autre desdites parties comprenant des éléments de guidage qui sont reçus avec faculté de déplacement dans les guidages, les rayons de courbure des guidages étant au moins partiellement ≤ 50 mm et les éléments de guidage étant réalisés, suivant leur hauteur (H) et suivant leur longueur (L) s'étendant en direction de déplacement du volet roulant (20), de telle sorte que le volet roulant (20) est mobile autour de rayons de courbure de ≤ 50 mm, le volet roulant (20) présentant des lamelles (24, 24'),
**caractérisé en ce que**
deux lamelles voisines respectives (24, 24') sont en liaison l'une avec l'autre et présentent une forme profilée telle que les lamelles (24, 24') sont réalisées avec faculté de pivotement l'une par rapport à l'autre de telle sorte que le volet roulant (20) est mobile aussi bien autour de courbures convexes qu'autour de courbures concaves.

2. Elément formant corps (10) selon la revendication 1, **caractérisé en ce que** les rayons de courbure des guidages sont au moins partiellement ≤ 25 mm et les éléments de guidage sont réalisés, suivant leur hauteur (H) et suivant leur longueur (L) s'étendant en direction de déplacement du volet roulant (20), de telle sorte que le volet roulant (20) est mobile autour de rayons de courbure de ≤ 25 mm.

3. Elément formant corps (10) selon l'une ou l'autre des revendications 1 et 2, **caractérisé en ce que** le guidage est réalisé sous forme de rainure de guidage (11).

4. Elément formant corps (10) selon la revendication 3, **caractérisé en ce que** la rainure de guidage (11) présente une section transversale en forme de T ou en forme L.

5. Elément formant corps selon l'une ou plusieurs des revendications 1 à 4, **caractérisé en ce que** l'élément formant corps (10) est formé par des rebords (12), des listels (14), un élément d'armoire (16) ou par des combinaisons de ces éléments (12, 14, 16).

6. Elément formant corps (10) selon l'une ou plusieurs des revendications 1 à 5, **caractérisé en ce que** le volet roulant (20) comprend des lamelles (24) qui présentent dans leurs deux zones d'extrémité des coiffes d'extrémité (26) qui comprennent les éléments de guidage.

7. Elément formant corps (10) selon l'une ou plusieurs des revendications 1 à 6, **caractérisé en ce que** les éléments de guidage sont des chariots (22), des galets ou des rouleaux (23).

8. Elément formant corps (10) selon l'une ou plusieurs des revendications 1 à 7, **caractérisé en ce que** l'élément formant corps (10) comprend des guidages ou des éléments de guidage dont l'un au moins est agencé sur un autre côté que les faces intérieures tournées l'une vers l'autre de l'élément formant corps (10).

9. Elément formant corps (10) selon la revendication 8, **caractérisé en ce que** les guidages ou les éléments de guidage sont agencés sur le côté frontal (102) ou sur le côté extérieur (104) du corps.

10. Elément formant corps (10) selon l'une ou plusieurs des revendications 1 à 9, **caractérisé en ce que** l'une ou les deux joues latérales et/ou la plaque de recouvrement et/ou le fond ou tous les composants de l'élément formant corps (10) sont réalisés de façon au moins partiellement creuse et le guidage ou les éléments de guidage (106) s'étendent dans l'espace creux (106).

11. Elément formant corps (10) selon l'une ou plusieurs des revendications 1 à 10, **caractérisé en ce que** le volet roulant (20) comprend des lamelles (20) qui présentent sur leur côté intérieur deux évidements (28) de section transversale en forme de cercle partiel, dans lesquels vient s'engager un élément de liaison (30) qui est agencé avec faculté de pivotement dans les évidements (28).

12. Elément formant corps (10) selon l'une ou plusieurs des revendications 1 à 11, **caractérisé en ce que** le volet roulant (20) comprend des lamelles (24) et chacune des lamelles (24, 24') comprend un recouvrement (29) qui est adjacent à une lamelle voisine (24'), la distance entre le recouvrement (29) et la lamelle voisine (24') restant sensiblement constant lors d'un agencement recourbé et lors d'un agencement rectiligne des lamelles (24, 24').
